# FASCICULE DE BREVET EUROPEEN

(11) **EP 0 098 767 B1**
(45) Date de publication et mention de la délivrance du brevet: **05.02.1986**
(21) Numéro de dépôt: 83401257.7
(22) Date de dépôt: 17.06.1983
(51) Int. Cl.: B41B 13/10, B41B 17/06

(54) **Procédé et dispositif pour la réalisation sur support photo-sensible d'images complexes à partir d'un ensemble de figures-objets**
Verfahren und Vorrichtung zum Herstellen von zusammengesetzten Bildern auf einem lichtempfindlichen Träger ausgehend von einer Gruppe von Symbolen
Method and device for producing composite images on a photosensitive carrier from an assembly of symbols

(30) Priorité: 23.06.1982 FR 8210969
(43) Date de publication de la demande: 18.01.1984
(73) Titulaire: Hayat, Eric, F-75013 Paris (FR); DE FERRAN, Max, F-78550 Bazainville (FR)
(72) Inventeur: Hayat, Eric, F-75013 Paris (FR); DE FERRAN, Max, F-78550 Bazainville (FR)
(74) Mandataire: Loyer, Yves

## Description

Il existe déjà des procédés et moyens pour réaliser la photo-composi-tion automatique et rapide de textes destinés à l'imprimerie, avec l'aide d'un ordinateur ou calculateur.

Dans de tels dispositifs ou procédés, les données qui sont fournies à l'ordinateur sont constituées par un texte pré-établi qui est recom-posé automatiquement par une séquence de projections de lettres sur support photo- sensible selon le principe d'un balayage horizontal et d'un défilement vertical, et selon l'ordre de séquence fournie par le texte à reproduire.

Ainsi, par exemple, le brevet américain de ZORN (US-A-4 227 786) con-cerne une machine de photocomposition pour l'imprimerie destinée à projeter sur un support photo-sensible une suite de symboles qui sont juxtaposés.

L'opérateur doit commander la sélection des symboles, leur taille, leur positionnement, etc., et pour ce faire, l'appareil décrit doit permettre une visualisation de l'image projetée à toutes les étapes du processus. Cette machine ne permet pas des photocompositions par superposition et il n'y a pas de relation pré-définie outre le format des images-objets et celui du support photo-sensible. Il ne permet pas non plus, du fait du procédé entièrement manuel, de réaliser une image composite de façon entièrement automatique où toutes les opérations de positionnement et de surimpression s'enchaînent de façon automatique selon un programme pré-établi.

Selon les appareils et en vue d'obtenir des vitesses toujours plus élévées, les moyens employés sont électromécaniques (mouvement de tambours, de disques, de surfaces sensibles) ou plus ou moins élec-troniques, faisant appel au tube cathodique ou au laser, les mouve-ments restant toujours un balayage horizontal par rayon lumineux et un défilement vertical des surfaces sensibles.

Le brevet ITEK (FR-A-1 474 342) par exemple comporte des organes de sélection d'un ensemble images-objets permettant le déplacement du support des images-objets selon deux directions perpendiculaires à l'axe optique. Mais ce brevet ne concerne pas un appareil de photo-composition: il n'est pas destiné à reproduire des images sur un support photo-sensible par composition . C'est pl utêt un appareil de recherche d'images-objets parmi un grand nombre d'images-objets pré-définies, comme en quelque sorte une base de données photographiques.

De tels dispositifs, et en particulier les dispositifs décrits par ZORN et ITEK ne permettent pas la réalisation d'une image composite à partir d'éléments figuratifs qui doivent être agencés selon des dispositions spatiales très diverses, à partir de données, par exemple la réalisation d'une image de la carte du ciel par agencement d'images de constellations de planétes, de symboles figuratifs, à partir de données de lieu (longitude et latitude) et de temps (date et heure), notamment la sélection d'une figure-objet de même format que le support photo- sensible (au rapport d'agrandissement prés) et le dépla-cement relatif à cette figure par rapport au support photo-sensible pour obtenir un décalage relatif nécessaire à l'obtention d'une image composite comportant de multiples surimpressions. Ils ne comprennent pas enfin des moyens automatiques permettant d'obtenir une image com-posite finale par une séquence automatique pré-établie initialisée par un opérateur en une seule fois. Le but de l'invention est de fournir les moyens d'une telle réalisation.

L'appareil selon l'invention est carectérisé en ce qu'il comprend, enfermés dans un boitier étanche à la lumière:
- une source lumineuse à éclairs,
- une optique photographique,
- un support contenant un ensemble pré-défini de figures-objets,
- des moyens électromécaniques de sélection et de positionnement d'une figure-objet sur l'axe optique en position 'objet',
- des moyens électromécaniques de déplacement de cette figure selon deux directions perpendiculaires à l'axe optique,
- un support photo-sensible placé sur l'axe optique en position image,
- des moyens de commandes des éclairs de la source lumineuse, lesdits moyens ci-dessus étant placés sous la commande d'un calcula-teur muni d'un clavier de commande à touches numériques, alphanuméri-ques et de fonction provoquant l'impression du support photo-sensible par éclairs successifs à partir des figures-objets préalablement position-nées une à une par rapport à l'axe optique, en séquence, et selon un programme pré-établi.

Par 'figure-objet', il faut entendre un support translucide selon un dessin ou un élément figuratif quelconque, tel par exemple qu'un cliché photographique.

Par 'ensemble pré-défini de figures-objets', il faut entendre une collection de figures-objets en nombre fini, choisies et disposées sur ou dans un support en corrélation avec le programme informatique correspondant à une application déterminée, par opposition à un magasin dans lequel les figures-objets sont interchangeables, déplaçables ou qui peut être rechargé par l'utilisateur dans la disposition, l'ordre et le nombre de son choix.

Le fait qu'après sélection, chaque figure-objet de l'ensemble ainsi constitué soit déplaçable selon deux axes perpendiculaires à l'axe optique permet de localiser à volonté l'image de tout ou paitiede chaque figure-objet sur le support sensible, préalablement à chaque prise de vue, et ce, quel que soit l'ordre d'utilisation des figures-objets.

Le procédé selon l'invention consiste ainsi à utiliser un ensemble défini de figures-objets dont chaque figure-objet, une fois selectionnée, peut être déplacée sur l'axe optique selon deux directions perpendiculaires à cet axe, chaque prise de vue intervenant après positionnement de ladite figure-objet selon ces deux directions sous la commande de moyens électromécaniques, la sélection, le positionne-ment de chaque figure-objet, ainsi que la séquence de prises de vues étant déterminés par un calculateur à partir d'un programme pré-établi. L'invention vise également les dispositions suivantes qui permettent des réalisations plus complexes:
1°) Le support photo-sensible est rotatif selon l'axe optique par rapport à l'ensemble de figures-objets et le procédé comprend une phase d'orientation angulaire du support photo-sensible par rapport à la figure-objet sélectionnée avant chaque prise de vue.
2°) L'optique photographique est à focale variable et le procédé comprend une phase de réglage de la focale avant chaque prise de vue, ce qui permet de varier à volonté l'agrandissement relatif des figures-objets.

Les applications de l'invention sont très diverses et les exemples ci-après sont donnés à titre non limitatif.

Constitution de la carte du ciel telle qu'elle est vue d'un point géographique quelconque à un instant donné.

Dans ce cas, les figures-objets seront les photographies des constellations et des planètes éventuellement associées à des figura-tions symboliques et l'ordinateur sera programmé pour positionner successivement tout ou partie de chaque figure-objet et les fixer par éclairs successifs sur le support photo-sensible en fonction des données de lieu (latitude et longitude) et de date (année, jour, heure exacte) qui lui auront été fournies par action de l'opérateur sur le clavier.

Cette application peut être utilisée à des fins pédagogiques ou de re-cherche historique ou scientifique.

Représentation d'un itinéraire préférentiel fléché à partir d'un point de départ donné.

Un appareil placé en un point quelconque d'une ville peut établir l'itinéraire à suivre pour aller en un sutre point de cette ville sous forme d'une représentation du plan de la ville portant des flèches indiquant le psrcours à suivre. Les données seront le nom de la rue et le numéro où l'utilisateur veut aller. L'ensemble des figures-objets sera constitué par une image de fond représentant le plan de la ville dont on reproduira sur l'image résultante la partie utile, avec indication du point de départ (situation de l'appa-reil) des signes (points, flèches etc.) matérialisant le parcours, les noms des rues à emprunter etc.

Une autre application consiste dans la réalisation sur support photo-sensible d'images symboliques de thèmes astrologiques, l'ensem-ble des figures-objets étant constitué par les figurations symboliques des signes du zodiaque, des luminaires, planètes, maisons astrales et autres éléments du thème astral, les données étant des données de date et de lieu, et l'image obtenue étant la figure du thème astral particulier correspondant à ces données.

Une autre application peut être la réalisation d'images à caractère décoratif ou esthétique composées à partir d'éléments figuratifs composant l'ensemble des figures-objets, ces éléments étant disposés relativement les uns aux autres à partir de données et/ou selon un programme pouvant comporter une part d'aléatoire ou d'arbitraire.

Dans le cadre de l'invention, le support photo-sensible obtenu pourra être une étape dans la fabrication d'objets par reproduction de l'image composite sur un objet support.

Du point de vue de la réalisation pratique de l'invention, différentes possibilités sont à la disposition de l'homme de l'art pour ce qui est de la réalisation d'un support d'ensemble de figures-objets, de la selection d'une figure-objet, de son déplacement en deux directions de la réalisation de l'optique, de celle d'un support photo-sensible rotatif ou de la commande d'une source lumineuse à éclairs. De préférer ce :
a) Les différentes figures-objets sont inscrites dans un cadre de même format et le format du support photo- sensible est au plus égal à l'image de ce format à travers l'optique choisie.
Ainsi, la totalité du champ du support photo-sensible peut être couvert à partir d'une seule figure-objet.
b) Chaque figure-objet est revêtue d'un cache dans lequel est découpée une ouverture correspondant à la psrtie de la figure-objet qui doit servir à impressionner le support photo-sensible.

La combinaison de cette disposition avec la précédente permet de situer l'élément figuratif porté par une figure-objet en un point quelconque du support photo-sensible tout en évitant que les éclairs successifs de la source lumineuse ne finissent par impressionner tout le support, même si le fond de chaque figure-objet est noir.

c) Le support de l'ensemble de figures-objets est réalisé sous forme de juxtaposition des figures-objets sur un même plan perpendiculaire à l'axe optique dans un cadre mobile selon deux directions de ce plan, perpendiculaires entre elles.

La commande de ces deux déplacements permet ainsi de réaliser par le même moyen d'une part la sélection et le positionnement initial d'une figure-objet sur l'axe optique, d'autre part son positionnement final exact par rapport à cet axe.

d) Le cadre support est monté coulissant avec commande par vis aans fin dans un châssis lui-même coulissant perpendiculairement par vis sans fin dans le bâti du boitier étanche à la lumière.
e) Le support photo-sensible est monté dans un cadre circulaire roulant par l'intermédiaire de galets dans un support lié au boîtier, la commande de rotation étant réalisée par un galet ou pignon moteur.
f) Le support photo-sensible est monté dans unechambre noire elle-même montée amovible sur le support tournant.
g) Cette chambre noire comporte un dispositif d'éjection de photogra-phie ou d'avancement de vue.
h) pour au moins l'une des commandes de déplacement de figure-objet ou de variation de focale, il est prévu un détecteur de position renvoyant à l'ordinateur l'information de position correspondante.

Cette disposition évite d'avoir à réaliser ces commandes avec une très grande précision au stade de la fabrication de l'appareil, en permettant la correction automstique des positions erronées ou imprécises. L'invention est plus amplement décrite ci-après avec référence au dessin annexé sur lequel :
La figure 1 représente sous forme de schéma u n exemple de réalisation d'un appareil selon l'invention;
La figure 2 est une vue perspective partielle d'un exemple de support d'ensamble de figures-objets ;
La figure 3 représente en vue perspective schématique un exemple de réalisation d'un moyen de sélection et de positionnement de figure-objet;
La figure 4 représente schématiquement en perspective et avec arrachement partiel un exemple de réalisation de support sensible rotatif.

En se reportant à la figure -1, on voit que l'appareil comprend une partie optique A associée à une partie d'introduction de données et de calcul 8.

La partie optique comprend un boitier étanche à la lumière 1, dans lequel se trouvent :
- une source lumineuse à éclairs 2 du type flash électronique, commandé électriquement par la liaison 3
- une optique photographique 4, qui, dans cet exemple est une optique à focale variable, la variation de focale étant commandée par un moteur 5 sous contrôle de la commande électrique 6;
- un support contenant un ensemble de figures-objets 7 constitué par exemple par un cadre rectangulaire (figures 2et 3) supportant les images juxtaposées selon un plan perpendiculaire à l'axe optique 8. Le cadre support 7 est déplaçable selon deux directions perpendiculaires à l'axe optique 8 par les moteurs 9 et 10 commandés par les liaisons électriques 11 et 12;
- un support photo-sensible 13 monté dans une chambre noire 13A, placée sur l'axe optique 8, et montée sur un support circulaire 14 tournant sur des galets 15 coaxialement à l'axe 8, sous l'action d'un moteur 16 commandé par la liaison électrique 17;
- la chambre noire 13A comprend un dispositif d'avancement de vue ou d'éjection de photo commandé électriquement en 18.

La partie d'introduction de données et de calcul 8 comprend un clavier 19 comportant des touches du type touches numériques 20, alphanumériques 21 et de fonction 22 ou tout autre système approprié.

Le clavier 19 est relié en 24 à un calculateur 23 qui commande,de préférence,un cadran de visualisation 25 par la liaison 26, cadran destiné au contrôle des données de façon connue.

Pour une application donnée, le calculateur 23 peut comporter une mémoire interne permanente. pour un appareil susceptible d'applica-tions diverses, il est prévu une mémoire rechargeable 27 permettant de changer de programme par la liaison 28.

Le calculateur 23 envoie ses ordres par la liaison 29 au dispositif électronique et électrique 30 qui les traduit en impulsions de commande des différents moteurs du système optique selon la séquence fournie par le calculateur. Le fonctionnement du dispositif est le suivant:
L'opérateur précise sur le clavier 19 le type de travail désiré. S'agissant, par exemple, de l'établissement d'un thème astral de naissance d'une personne, il introduit sur le clavier 19 les données codées correspondant à cette opération, après avoir, éventuellement, chargé l'appareil de la mémoire 27 correspondant à ce travail.

L'opérateur introduit ensuite les données nécessaires sous contrôle de la visualisation 25. Les données sont controlées par le calcula-teur 23 et stockées s'il n'y a pas d'incorrection.

Si le calculateur ne possède pss toutes les données nécessaires, il envoie un signal réclamant les données complémentaires, sinon il détermine les figures-objets à sélectionner et les paramètres de positionnement de ces imagea et actionne l'ensemble électrique et électromécanique 30 qui commande les différents moteurs du système optique A.

La séquenca d'opération ainsi commandée est la suivante:
- détermination et exécution des mouvements nécessaires pour sélectionner puis positionner une figure- image de l'ensemble 7 par rapport à l'axe optique et pour orienter le support sensible 13 de la chambre 13A,
- éclair de la lampe 2,
- détermination et exécution des mouvements de sélection et positionnement de la figure-objet suivante et d'orientation du support sensible pour la prise de vue correspondante, - nouvel éclair de la lampe 2, et ce jusqu'à la fin du programme établi par le calculateur 23.

Tout l'ensemble A peut être réalisé de façon connue à l'aide d'au moins un microprocesseur ou micro- ordinateur, et il n'est pas nécessaire de décrire ces moyens qui sont de fabrication courante pour de nombreuses autres applications.

Conformément à l'invention, cet appareillage comportera des détecteurs de position pour chacun des mouvements commandés par le dispositif 30. Les informations de ces détecteurs, transmises par les liaisons 31,32 pour la position du support de l'ensemble 7, par la liaison 33 pour la focale de l'optique 4, par la liaison 34 pour la position du support sensible 13, permettent la correction automatique de ces positions par l'ensemble de calcul et de commande B.

La précision de fabrication et de montage de l'ensemble A peut ainsi être ramenée à des valeurs réalisables à moindre prix.

Comme représenté figure 2, les figures-objets sont de préférence inscrites dans un cadre de même format, représenté par les pointillés 35, et l'ensemble 7 est formé par la juxtaposition sur un même plan de ces différentes figures-objets de même format. Dans l'exemple de la figure 2, les différentes figures-objets sont portées par un support photographique 36 enserré entre un support rigide translucide 37 et un cache 38 de métal noirci, comportant des ouvertures 39,40 correspondant à la partie u,ile des figures-objets. Selon le cas, une ouverture telle que 40 pourra occuper toute la surface d'une figurt. _{Cc}ojet et lors du passage de cette figure-objet, le support photo-sensible pourra être impressionné sur la totalité de sa surface. Dans le cas des ouvertures 39, seule une partie du support 13 est impressionnée et cette partie peut, selon l'invention être localisée en un point quelconque dudit support.

Le format 35 des figures-objets est tel que l'image de ce format à travers l'optique 4 est de dimensions au moins égales à celles du support photo-sensible 13. Ainsi, non seulement la totalite de la surface du support 13 peut être impressionnée à partir d'u e figure-objet mais il est également possible d'impressionner la surface totale dudit support à partir d'une portion de figure-objet.

La figure 3 représente un exemple de réslisation des moyens de positionnement d'un tel support plan. Ce dernier est placé dsns le cadre 41 qui coulisse sur les tiges 42 portées par le châssis 43, lui même coulissant sur les tiges 44 perpendiculaires aux tiges 42 et portées par le bâti 45, lui-même lié au boîtier 1 dans lequel est enfermé l'ensemble optique. Des vis sans fin ou l'équivalent 46,47 commandées par moteurs électriques 48,49 assurent les déplacements du cadre 41.

La rotation du support photo-sensible 13 peut être réalisée comme représenté figure 4 :
Le support 13 est placé dans un boîtier 50 monté sur une partie cylindrique 51 rotative entre des galets de guidage 52 et portant une couronne dentée 14 entraînée par le pignon 54 monté sur l'arbre de sortie d'un moteur. Les galets 52 sont montés sur un paroi 55 solidaire du boîtier 1 (figure 1); le disque couronne 14, la paroi 55 et des colliers tels que 56 sont disposés pour assurer l'étanchéité à la lumière de l'ensemble.

Dans l'exemple de réalisation ainsi décrit, la sélection et le positionnement d'une figure-objet se fait par déplacement d'un support plan.

En variante, on peut adopter un support du type cassettes, les figures-objets étant disposées en succession sur un film se dévidant entre deux bobines, la sélection se faissnt par rotation des bobines et le positionnement par déplacement de la cassette par rapport à l'axe optique; on peut également adopter un support en forme de tambour ou de disque.

En variante également, le support 7 peut être monté rotatif, le support 13 étant fixe.

De même, on peut utiliser une optique à focale constante et prévoir un déplacement relatif, selon l'axe optique, de la figure-objet par rapport à l'optique et au support-sensible.

De telle variantes constituent des équivalents des dispositions décrites, lesquelles sont préférées pour leur simplicité.

L'image composite obtenue peut constituer par elle-même le produit du procédé et de l'appareil selon l'invention, notamment s'il s'agit d'un support sensible à développement instantané. Et, conformément à l'invention, on peut associer à l'appareil un dispositif monnayeur qui permet son usage par le public.

Selon une autre disposition de l'invention, on emploiera des supports photo-sensibles appropriés à la fabrication de matrices de photogravures pour la fabrication d'objets gravés. Les objets gravés obtenus par ce procédé peuvent présenter un caractère artistique ou utilitaire, être tirés en exemplaire unique ou à plusieurs exemplaires, et l'invention vise les objets ainsi réalisés par application du procé-dé selon l'invention.

## Revendications

1. Dispositif pour la réalisation sur support photo-sensible d'images composites à partir d'un ensemble de figures-objets comprenant, enfermés dans un boîtier (1) étanche à la lumière:
- une source lumineuse à éclairs (2) avec ses moyens de commsnde;
- une optique photographique (4);
- un support contenant un ensemble de figures-objets (7);
- un support photosensible (13) placé sur l'axe optique en position image;
caractérisé en ce que les figures-objets (7) sont inscrites dans un
csdre de même format et le format du support photo-sensible (13) est au
plus égal à l'image de ce format à tra-vers l'optique (4), le dispositif
comprenant en outre :
- des moyens électromécaniques de sélection et de placement d'une figure-objet sur l'axe optique en position objet, associés à des moyens électromécaniques de déplacement relatif de la figure-objet ainsi selectionnée par rapport au support photo-sensible selon deux directions perpendiculaires à l'axe optique (8), les dits moyens ci-dessus étant placés sous la commande d'un calcula-teur (23) muni d'un clavier de commande (19) à touches numériques, alphanumériques et de fonction, provoquant l'impression du support photosensible (13) par éclairs successifs et surimpression à partir des figures-objets sélectionnées et positionnées une à une par rapport à l'axe optique (8), en une séquence automatique, déterminée par le calculateur selon un programme pré-établi à partir des données fournies initialement et en une seule fois par l'opérateur.

2. Dispositif selon la revendication 1, caractérisé en ce que le support photo-sensible (13) est rotatif selon l'axe optique (8) par rapport au support (7) sous l'action de moyens électromécaniques d'entraînement contrôlés par le calculateur (23).

3. Dispositif selon l'une quelconque des revendications précédentes, caractérisé en ce que l'optique photographique (4) est à focale variable, sous l'action de moyens électromécaniques commandés par le calculateur (23)

4. Dispositif selon l'une quelconque des revendications précédentes, caractérisé en ce que chaque figure-objet est revêtue d'un cache dans Ip-quel est découpée une ouverture correspondant à la partie de cette figure-objet qui doit servir à impressionner le support photo-sensible.

5. Dispositif selon l'unequelconque des revendications précédentes, caractérisé en ce que l'ensemble des figures-objets est réalisé sous forme de juxtaposition de figures-objets sur un même plan perpendicu-laire à l'axe optique dans un cadre (41), mobile selon deux directions de ce plan perpendiculaires entre elles, par des moyens électromécsni-ques commandés par le calculateur (23).

6. procédé pour la réalisation sur support photo-sensible 13 d'amages composites à partir d'un ensemble de figures-objets disposées dans un support et dont l'image est formée sur un support photo-sensible (13) par une optique (4), caractérisé en ce que chaque figure-objet de cet ensemble (7) est inserite dans un cadre de même format et une fois sélectionnée, est positionnée sur l'axe optique (8) par déplacement relatif par rapport au support photo-sensible dout le format est au plus egal à l'image du format de la figure-objet à travers l'optique (4) (13) selon deux directions perpendiculaires à cet axe, chaque prise de vue étant opérée en séquence et par surimpression sur le même support (13) après positionnement successif de chaque figure-objet selon ces deux directions sous la commande de moyens électromécaniques, la sélection et le positionnement des figures-objets ainsi que la séquence automa-tique des prises de vues étant commandés par un calculateur (23) selon un programme pré-établi à partir des données fournies initialement et en une seule fois par l'opérateur.

7. procédé selon la revendication 6, caractérisé en ce qu'il comprend une phase d'orientation angulaire du support photo-sensible (13) par rapport à chaque figure-objet avant chaque prise de vue, cette orientation étant commandée électromécaniquement par le calculateur (23).

8. procédé selon l'une quelconque des revendications 6 et 7, caractérisé en ce qu'il comprend une phase de réglage de la focale de l'optique (8) avant chaque prise de vue, ce réglage étant opéré électromécaniqu ement sous la commande du calculateur (23).

## Claims

1. Device for making composite images on photo-sensitive medium beginning with a group of figure-objects, consisting of, installed in a lightproof housing (1):
- one flash type light source (2) with its controls;
- one photographic lens (4);
- one support containing a group of figure-objects (7);
- one photo-sensitive medium (13) placed on the optical axis in image position;
The figure-objects (7) being inscribed within a frame of the same format and the photo-sensitive medium (13) having a format at least equal to the image of that format through the lens (4), the device also having:
- electromechanical means of selection and location of a figure-object on the optical axis in object position, associated with electromechanical means for the relative shifting of the figure-object selected in this way with relation to the photo-sensitive medium, along two direc-tions, perpendicular to the optical axis (8), the above- mentioned means being placed under the control of a computer (23), equipped with a control keyboard (19) with numeric, alphanumeric and function keys, actuating the printing of the photo-sensitive medium (13) by successive flashes, and overprinting beginning with the figure-objects, selected and positioned, one by one, in relation to the optical axis (8), in an automatic sequence, determined by the computer, governed by a program, prewritten, based on data which the operator supplies initially at a single time.

2. Device according to claim 1, having.its photo-sensitive medium (13) rotary according to the optical axis (8) in relation to the sup-port (7), driven by the electromechanical drive means, controlled by the computer (23).

3. Device according to any of the above claims, its photographical lens (4) being of variable focal length, this being controlled by electromechanical means governed by the computer (23).

4. Device according to any of the above claims, each of its figure-objects being covered by a guard in which there is an opening, corresponding to the part of this figure-object which is to be used to print the photo-sensitive medium.

5. Device according to any one of the above claims, all of its figure-objects made up of juxtaposed figure-objects in a single plane, perpendicular to the optical axis, in a frame (41), moveable in two directions on this plane, perpendicular to each other, by electromechanical means, controlled by the computer (23).

6. Process for making composite images on the photo-sensitive medium (13), beginning with a group of figure-objects, arranged on a support, the image of which is formed on a photo-sensitive subs-trate (13) by a lens (4), with each figure-object of this group (7) being inscribed within a frame of the same format, and once selected, being positioned on the optical axis (8) by shifting with relation to the photo-sensitive medium whose format is equal to or less than the format image of the figure-object through the lens (4) in two directions perpendicular to thisaxis, each exposure being made in sequence and by overprinting on that same medium (13) after successive positioning of each figure-object in these two directions under the control of electromechanical means, the selection and positioning of the figure-objects, as well as the automatic sequencing of the exposures being controlled by a computer (23), according to a program, pre-prepared based on data which the operator supplies initially and in single time.

7. Process according to claim 6, and having an angular orientation phase of the photo-sensitive medium (13) with relation to each figure-object before each exposure, this orientation being electro-mechanically controlled by the computer (23).

8. Process according to either claim 6 or claim 7, having an adjust-ment phase of the focal length of the lens (8) before each exposure, this adjustment being made electromechanically under the control of the computer (23).

## Patentansprüche

1. Vorrichtung zur Herstellung einer Photomontage auf einem lichtempfindlichen Träger ausgehend von einer Reihe von figurativen Gegenständen mit:
- einer Blitzlichtquelle (2) mit den dazugehörigen Mitteln zur Bedienung,
- einer photographischen Optik (4),
- einem Träger mit einer Reihe figurativer Gegenstände (7)
- und einem lichtempfindlichen Träger (13) auf der optischen Achse in Bildposition
in einem lichtundurchlässigen Gehäuse (1)
dadurcb gekennzeichnet, daß die figurativen Gegenstände (7) in einen Rahmen gleichen Formats eingeschrieben sind und daß das Format des lichtempfindlichen Trägers (13) durch die Optik (4) dem Bild dieses Formatshöchstens gleich ist, wobei die Vorrichtung außerdem
- elektromechanische Mittel zur Auswahl und Positionierung eines figurativen Gegenstands auf der optischen Achse in Gegenstandsposition sowie elektromechanische Mittel zur relativen Bewegung des gewählten figurativen Gegenstamds in bezug sur den lichtempfindlichen Träger in zwei senkrecht zur optischen Achse (8) stehende Richtungen umfaßt, wobei die oben genannten Mittel von einem Rechner (23) mit einer Bedientastatur (19) mit numerischen, alphanumerischen und Funktionstasten gesteuert werden und die Belichtung und Doppelbelichtung des lichtempfindlichen Trägers (13) mit aufeinanderfolgendem Blitzlicht ausgehend von den nacheinander ausgewählten und in bezug auf die optische Achse (8) einzeln ausgerichteten figurativen Gegenständen in automatischer Folge, die vom Rechner nach einem voreinge-stellten Programm mit einmaliger Dateneingabe durch den Bediener bestimmt wird, erfolgen.

2. Vorrichtung gemäß Anspruch 1 dadurch gekennzeichnet, daß sich der lichtempfindliche Träger (13) mit Hilfe der rechnergesteuerten, elektromechanischen Antriebsmittel (23) im Verhältnis zum Figurenträger (7) um die optische Achse (8) dreht.

3. Vorrichtung nach irgendeinem der vorstehenden Ansprüche dadurch gekennzeichnet, daß die photographische Optik (4) mit Hilfe der rechnergesteuerten (23) elektromechanischen Mittel über eine variable Brennweite verfügt.

4. Vorrichtung nach irgendeinem der vorstehenden Ansprüche dadurch gekennzeichnet, daß jeder figurative Gegenstand mit einer Maske versehen ist, bei der eine dem Teil des figurativen Gegenstamds entsprechende Öffnung, der zur Belichtung des lichtempfindlichen Trägers dienen soll, ausgeschnitten wird.

5. Vorrichtung nach irgendeinem der vorstehenden Ansprüche dadurch gekennzeichnet, daß die figurativen Gegenstände auf ein und derselben Ebene senkrecht zur optischen Achse nebeneinander in einem Rahmen angeordnet (41) sind und mit Hilfe rechnergesteuerter (23) elektromechanischer Mittel in zwei Richtungen auf dieser Ebene senkrecht zueinander bewegt werden können.

6. Verfahren zur Herstellung einer Photomontage auf einem lichtempfindlichen Träger (13) ausgehend von einer Reihe von in einem Träger angeordneten figurativen Gegenständen, deren Bild über eine Optik (4) auf einem lichtempfindlichen Träger (13) abgebildet wird, dadurch gekennzeichnet, daß jede Figur dieser Reihe figurativer Gegenstände (7) in einen Rahmen gleichen Formats eingeschrieben ist und daß nach der Auswahl die Figur auf der optischen Achse (8) durch die relative Verschiebung in bezug auf den lichtempfind-lichen Träger (13), dessen Format durch die Optik (4) dem Bild des Formats des figurativen Gegenstands höchstens gleich ist, in zwei Richtungen senkrecht zu dieser Achse positioniert wird, wobei die Aufnahmen nacheinander mittels Doppel-belichtung der einzelnen mit Hilfe elektromechanischer Mittel nacheinander in diese beiden Richtungen positionierten Figuren auf ein und demselben Träger (13) erfolgen und die Auswahl und Positionierung der Figuren sowie die auto-matische Aufnahmenfolge von einem Rechner (23) nach einem vor-eingestellten Programm mit einmaliger Dateneingabe durch den Bediener gesteuert werden.

7. Verfahren nach Anspruch 8, dadurch gekennzeichnet, daß es vor jeder Aufnahme eine Phase der Winkelausrichtung des lichtempfindlichen Trägers (13) in bezug auf jede Figur umfaßt, wobei diese Winkelausrichtung elektromechanisch über den Rechner (23) gesteuert wird.

8. Verfahren nach irgendeinem der Ansprüche 6 und 7, dadurch gekennzeichnet, daß es vor jeder Aufnahme eine Phase der Brennweiteneinstellung der Optik (8) umfaßt, wobei diese Einstellung elektromechanisch über . den Rechner (23) erfolgt.
